# EUROPÄISCHE PATENTSCHRIFT

(11) **EP 1 138 840 B1**
(45) Veröffentlichungstag und Bekanntmachung des Hinweises auf die Patenterteilung: **11.04.2007**
(21) Anmeldenummer: 00127416.6
(22) Anmeldetag: 14.12.2000
(51) Int. Cl.: E03F 3/04, E03F 5/06

(54) **Entwässerungsrinne**
Drainage channel
Goulotte d'écoulement

(30) Priorität: 21.03.2000 DE 20005165 U
(43) Veröffentlichungstag der Anmeldung: 04.10.2001
(73) Patentinhaber: Altvater, Erich, 71034 Böblingen (DE)
(72) Erfinder: Altvater, Erich, 71034 Böblingen (DE)
(74) Vertreter: Klocke, Peter

(56) Entgegenhaltungen:
- EP-A- 0 687 784
- EP-A- 0 893 545
- CH-A- 680 375
- DE-U- 29 818 761

## Beschreibung

Die vorliegende Erfindung betrifft eine Entwässerungsrinne mit einer Wanne und einer auf der Wanne aufliegenden Abdeckung mit Wassereintrittsöffnungen zum Einbau in ebene Bodenflächen.

Derartige Entwässerungsrinnen sind allgemein bekannt (siehe z.B. die CH-A-680375), und werden in vielfältiger Weise zur Entwässerung von Bodenflächen benutzt. Insbesondere bei der Entwässerung von Terrassen und Balkonen ist es erforderlich, dass diese sicher entwässert werden und kein Wasser im Bereich der Hauswand stehen bleibt und möglicherweise durch diese in das Gebäude eindringen kann. Hierzu ist es üblich, dass unter dem Trittbelag eine Drainageschicht vorgesehen wird, durch die Regenwasser von dem Gebäude weg zu einem Abfluss geführt wird. Damit das Wasser in diese Drainageschicht gelangen kann, wird eine Entwässerungsrinne in der Hauswand und der Terrasse, Balkon oder dgl. vorgesehen. Derartige bisher bekannte Entwässerungsrinnen bestehen beispielsweise aus einem Kasten mit am oberen Ende vorgesehenen Auflagewinkeln auf die eine Abdeckung auflegbar ist. Derartige mehrteilige Elemente sind für den Einbau schlecht handhabbar und erfordern daher insbesondere in bezug auf die Anpassung mit der Trittfläche bei der Montage viel Zeit.

Der vorliegenden Erfindung liegt daher die Aufgabe zugrunde, eine Möglichkeit vorzuschlagen, mit der der Einbau der Entwässerungsrinne wesentlich beschleunigt und vereinfacht wird.

Diese Aufgabe wird erfindungsgemäß durch eine Entwässerungsrinne mit den Merkmalen des Hauptanspruchs gelöst. Weitere vorteilhafte Ausgestaltungen sind den Unteransprüchen zu entnehmen.

Gemäß der Erfindung ist die Wanne der Entwässerungsrinne aus einem Metallblech oder aus Kunststoff geformt und an ihrem oberen Rand parallel zum Boden umgebogen. Diese Fläche verläuft im Wesentlichen parallel zu dem Boden der Wanne, mit dem diese auf dem Untergrund der Terrasse, Balkon oder dgl. aufliegt. Zwischen der parallel zum Boden verlaufenden Fläche und einer Abdeckung weist die Entwässerungsrinne Verstellelemente auf, auf denen die Abdeckung aus Metallblech oder Kunststoff aufliegt. Sowohl die Wanne als auch die Abdeckung sind aus einem dünnen jedoch stabilen, nicht rostenden Material, wie beispielsweise Edelstahl, Aluminium oder Kunststoff geformt. Insbesondere bei der Verwendung von Metallblech kann die Wanne bzw. die Abdeckung durch Ausstanzen der Ausnehmungen für den Durchtritt des Wassers sowohl bei der Abdeckung als auch im Bereich der Seitenwände der Wanne und anschließendens Umkanten einfach hergestellt werden. Selbstverständlich kann dieser Aufbau auch für einen einzelnen Abfluss der in der Regel eine quadratische Form aufweist, verwendet werden.

Gemäß einer bevorzugten Ausgestaltung der Entwässerungsrinne sind die Wannenwand und die Abdeckung am Rand nach innen umgebogen und zwischen den nach innen gebogenen Flächen der Wanne und der Abdeckung die Höhenverstellelemente angeordnet. Damit ergeben sich zwischen der Abdeckung und der Wanne parallel verlaufende Flächen, die eine sichere und stabile Auflage gewährleisten und darüber hinaus die Höhenverstellelemente von oben unsichtbar machen.

Gemäß einer weiteren vorteilhaften Ausbildung weist die Abdeckung im Anschluss an die nach innen gebogenen Flächen Führungsstege auf, die zwischen den gegenüberstehenden umgebogenen Wannenwänden hindurch nach unten in den Wannenraum ragen. Damit wird sichergestellt, dass die Abdeckung zwischen den Stirnkanten der nach innen gebogenen Wänden der Wanne seitlich geführt wird. Eine derart ausgestaltete Entwässerungsrinne ist somit rahmenlos ausgebildet und kann durch einfaches Einlegen an den gewünschten Stellen und anschließender Höhenjustierung montiert werden. Die Höhenverstellung erfolgt beispielsweise mittels Schrauben, die einen entsprechend großen Schraubenkopf zur Auflage aufweisen und in die parallele Fläche der Wannenwand eingeschraubt sind. Die Abdeckung selbst ist jederzeit abnehmbar.

Vorzugsweise weisen die Abdeckung und die Wanne eine im Wesentlichen vertikale Seitenwand auf, die im Wesentlichen fluchten, was die Herstellung und Montage vereinfacht.

Nachfolgend wird die Erfindung anhand eines Ausführungsbeispiels näher erläutert.

Die Figur zeigt den Querschnitt durch eine erfindungsgemäß ausgestaltete Rinne 1 mit der Wanne 2 und der Abdeckung 3. In der Abdeckung 3 sind Wassereintrittsöffnungen 4 vorgesehen. Die Wanne 2 kann je nach Anwendungsfall ebenfalls, jedoch nicht dargestellte, Wasseraustrittsöffnungen im Bereich der seitlichen Wannenwände 5, 6 aufweisen, damit von dort das Wasser in die Drainageschicht gelangen kann. Die Wanne 2 ist derart ausgebildet, dass sie einen im wesentlichen ebenen Wannenboden 7 aufweist, der eine stabile Auflage der Wanne auf dem Untergrund erlaubt. Die senkrechte, seitliche Wand 6 ist an ihrem Ende nach innen umgebogen, so dass eine im Wesentlichen zum Wannenboden parallele Fläche 8 entsteht, in der in dem Ausführungsbeispiel eine Einnietmutter 9 eingebracht ist. In diese ist eine Gewindeschraube 10 eingedreht, deren Kopf 11 als Auflage für eine entsprechende nach innen gebogene parallele Fläche 12 der Abdeckung 3 dient. Im Anschluss an die parallele Auflagefläche 12 der Abdeckung 3 weist diese in den Wannenraum 14 hineinragende Führungsstege 13 auf. Die Führungsstege 13 verhindern eine seitliche Bewegung der Abdeckung 3 relativ zu der Wanne.

Durch die senkrechte seitliche Wand 6 der Wanne 2 sowie die Seitenwand 15 der Abdeckung 3, die miteinander im Wesentlichen fluchtet wird eine genaue Montage und ein exakter Abschluss zu der Trittfläche der Terrasse, des Balkons oder dgl. sichergestellt. Außerdem wird damit gleichzeitig die Herstellung vereinfacht.

Mit dieser Ausbildung wird eine kostengünstig herstellbare und einfach zu transportierende und montierende Entwässerungsrinne bereitgestellt. Das Ausführungsbeispiel ist aus Edelstahl gefertigt, jedoch kann bei der Verwendung von Kunststoff die entsprechende Form ebenfalls realisiert werden.

## Patentansprüche

1. Entwässerungsrinne mit einer Wanne (2) und einer auf der Wanne (2) aufliegenden Abdeckung (3) mit Wassereintrittsöffnungen (4) zum Einbau in ebene Bodenflächen, **dadurch gekennzeichnet, dass** die Wanne (2) aus einem Metallblech oder aus Kunststoff geformt und an ihrem oberen Rand parallel zum Wannenboden (7) umgebogen ist, und zwischen der parallel zum Wannenboden (7) verlaufenden Fläche (8) und der Abdeckung (3) Höhenverstellelemente (9, 10) aufweist, auf denen die Abdeckung (3) aus Metallblech oder Kunststoff aufliegt.

2. Entwässerungsrinne nach Anspruch 1, **dadurch gekennzeichnet, dass** die Wannenwand (6) und die Abdeckung (3) am Rand nach innen umgebogen sind und zwischen den nach innen umgebogenen Flächen (8, 12) der Wanne (2) und der Abdeckung (3) die Höhenverstellelemente (9, 10) angeordnet sind.

3. Entwässerungsrinne nach Anspruch 2, **dadurch gekennzeichnet, dass** die Abdeckung (3) im Anschluss an die nach innen gebogenen Flächen (12) Führungsstege (13) aufweist, die zwischen den gegenüberstehenden umgebogenen Wannenwänden hindurch nach unten in den Wannenraum (14) ragen.

4. Entwässerungsrinne nach Anspruch 2 oder 3, **dadurch gekennzeichnet, dass** die Abdeckung (3) und die Wanne (2) im Wesentlichen vertikale Seitenwände (6, 15) aufweisen.

5. Entwässerungsrinne nach Anspruch 4, **dadurch gekennzeichnet, dass** die vertikalen Seitenwände im Wesentlichen fluchten.

## Claims

1. Drainage channel, having a trough (2) and a cover (3), which rests on the trough (2) and is provided with water inlet apertures (4), for installation in flat ground surfaces, **characterised in that** the trough (2) is shaped from a metal sheet or from plastics material and is bent-over at its upper edge parallel to the trough base (7), said trough includes height adjustment members (9, 10) between the surface (8), extending parallel to the trough base (7), and the cover (3), on which height adjustment members rests the cover (3) formed from a metal sheet or plastics material.

2. Drainage channel according to claim 1, **characterised in that** the trough wall (6) and the cover (3) are bent-over inwardly at their edges, and the height adjustment members (9, 10) are disposed between the inwardly bent-over surfaces (8, 12) of the trough (2) and of the cover (3).

3. Drainage channel according to claim 2, **characterised in that**, at the junction with the inwardly bent surfaces (12), the cover (3) includes guide ribs (13) which protrude downwardly through into the trough cavity (14) between the oppositely situated bent-over trough walls.

4. Drainage channel according to claim 2 or 3, **characterised in that** the cover (3) and the trough (2) include substantially vertical side walls (6, 15).

5. Drainage channel according to claim 4, **characterised in that** the vertical side walls are substantially in alignment with each other.

## Revendications

1. Goulotte d'écoulement comprenant une cuvette (2) et un couvercle (3) avec des ouvertures d'entrée d'eau (4) qui repose sur la cuvette (2), qui est destinée à être encastrée dans des sols plans, **caractérisée en ce que** la cuvette (2) est fabriquée en tôle métallique ou en matière plastique et est recourbée au niveau de son bord supérieur parallèlement à son fond (7), et présente, entre la surface (8) s'étendant parallèlement au fond (7) et le couvercle (3), des éléments réglables en hauteur (9, 10) sur lesquels repose le couvercle (3) en tôle métallique ou en matière plastique.

2. Goulotte d'écoulement selon la revendication 1, **caractérisée en ce que** la paroi (6) de la cuvette et le couvercle (3) sont au bord recourbés vers l'intérieur, et **en ce que** les éléments réglables en hauteur (9, 10) sont disposés entre les surfaces (8, 12) de la cuvette (2) et du couvercle (3) qui sont recourbées vers l'intérieur.

3. Goulotte d'écoulement selon la revendication 2, **caractérisée en ce que** le couvercle (3) présente, dans le prolongement des surfaces (12) recourbées vers l'intérieur, des ailes de guidage (13) qui font saillie vers le bas dans la cavité (14) de la cuvette, entre les parois recourbées de la cuvette qui se font face.

4. Goulotte d'écoulement selon la revendication 2 ou 3, **caractérisée en ce que** le couvercle (3) et la cuvette (2) présentent des parois latérales (6, 15) essentiellement verticales.

5. Goulotte d'écoulement selon la revendication 4, **caractérisée en ce que** les parois latérales verticales sont pour l'essentiel alignées.
